# FASCICULE DE BREVET EUROPEEN

(11) **EP 1 384 677 B1**
(45) Date de publication et mention de la délivrance du brevet: **14.03.2007**
(21) Numéro de dépôt: 03291758.5
(22) Date de dépôt: 16.07.2003
(51) Int. Cl.: B65D 51/28, B65D 81/32, B65D 43/16

(54) **Récipient fermé par une capsule comportant des boîtiers**
Behälter mit einem Buchsen aufweisenden Verschluss
Container closed by a cap including boxes

(30) Priorité: 17.07.2002 FR 0209059
(43) Date de publication de la demande: 28.01.2004
(73) Titulaire: L'ORÉAL, 75008 Paris (FR)
(72) Inventeur: Gueret, Jean-Louis, 75016 Paris (FR)
(74) Mandataire: Tanty, François

(56) Documents cités:
- EP-A- 0 989 067
- DE-C- 843 141
- FR-A- 1 022 625
- FR-A- 1 271 249
- FR-A- 2 797 156
- US-A- 4 634 011
- US-A- 5 535 908
- US-A1- 2001 025 855
- PATENT ABSTRACTS OF JAPAN vol. 1996, no. 12, 26 décembre 1996 (1996-12-26) & JP 08 198310 A (UNICOM:KK), 6 août 1996 (1996-08-06)
- PATENT ABSTRACTS OF JAPAN vol. 1997, no. 04, 30 avril 1997 (1997-04-30) & JP 08 318949 A (YOSHINO KOGYOSHO CO LTD), 3 décembre 1996 (1996-12-03)

## Description

La présente invention concerne les dispositifs de conditionnement, et plus particulièrement ceux destinés à contenir au moins un produit cosmétique.

Par « produit cosmétique », on désigne un produit tel que défini dans la Directive 93/35/CEE du 14 juin 1993.

Le brevet US 4 634 011 divulgue un boîtier de médicaments dont le couvercle ménage un compartiment fermé par un couvercle. Le boîtier et son couvercle sont reliés par une liaison charnière. Le compartiment ménagé dans le couvercle permet d'y conserver une dose de médicament par exemple pour la journée.

Il existe un besoin pour bénéficier d'un dispositif qui facilite le prélèvement de différents produits contenus dans des boîtiers respectifs, afin par exemple d'appliquer successivement ou simultanément différents produits prélevés dans ces boîtiers sur un support à maquiller ou à traiter.

L'invention a pour objet un récipient comportant :
- un corps de récipient, et
- une capsule de fermeture du récipient fixée de manière amovible au corps du récipient, la capsule de fermeture comportant :
   - au moins deux boîtiers configurés de manière à pouvoir se superposer selon un axe d'empilement, et
   - au moins une charnière permettant de faire pivoter au moins partiellement l'un des boîtiers par rapport à l'autre autour d'un axe géométrique de rotation non parallèle à l'axe d'empilement, ces boîtiers définissant chacun un logement.

La capsule de fermeture du récipient peut comporter au moins trois boîtiers.

Au moins l'un des boîtiers peut être fixé de façon amovible sur le boîtier immédiatement inférieur.

L'invention a encore pour objet un récipient comportant les caractéristiques définies dans les revendications 4 à 14.

L'invention pourra être mieux comprise à la lecture de la description détaillée qui va suivre, d'exemples de mise en oeuvre non limitatifs, et à l'examen du dessin annexé sur lequel :
- la figure 1 représente en élévation un exemple de dispositif dans lequel les boîtiers sont superposés et les logements correspondants fermés,
- la figure 2 représente le dispositif de la figure 1 après ouverture de la colonne,
- la figure 3 est une vue partielle et schématique, en perspective, d'un détail du dispositif des figures 1 et 2,
- la figure 4 est une vue partielle et schématique, en perspective, représentant le logement du boîtier qui a été ouvert,
- la figure 5 est une vue analogue à la figure 4 illustrant une variante de réalisation dans laquelle le produit est contenu dans une coupelle placée à l'intérieur du boîtier,
- la figure 6 est une vue schématique et partielle de dessus selon VI de la figure 1,
- les figures 7 à 9 illustrent, en coupe axiale, différentes possibilités parmi d'autres pour rendre les boîtiers solidaires entre eux,
- la figure 10 illustre la possibilité de configurer le dispositif de manière à recevoir un organe d'application dans l'un des boîtiers,
- la figure 11 représente un exemple de mise en oeuvre de l'invention dans lequel le dispositif est associé à une capsule de fermeture d'un récipient,
- la figure 12 est une coupe partielle et schématique du dispositif de la figure 11,
- la figure 13 représente une variante de réalisation dans laquelle la colonne de boîtiers peut être fixée de manière amovible sur une capsule de fermeture d'un récipient,
- les figures 14 à 16 sont des coupes axiales schématiques illustrant différentes possibilités de fixation de la colonne sur la capsule de fermeture,
- les figures 17 et 18 illustrent la possibilité de casser la colonne à différentes hauteurs en fonction du produit auquel on souhaite accéder, et
- la figure 19 illustre le prélèvement du produit effectué au moyen d'un organe d'application monté sur le récipient.

On a représenté aux figures 1 et 2 un exemple de dispositif 1 comportant une pluralité de boîtiers pouvant se superposer selon un axe d'empilement X, à savoir un boîtier inférieur 2 et un boîtier supérieur 3, et éventuellement entre eux un ou plusieurs boîtiers intermédiaires 4. Des charnières 7 permettent de faire pivoter chacune au moins partiellement un boîtier par rapport à un boîtier adjacent. Chaque charnière 7 est de préférence une charnière film réalisée par moulage de matière plastique avec l'un au moins des boîtiers.

On a représenté à échelle agrandie à la figure 3 un exemple d'une telle charnière 7. Celle-ci peut comporter deux ponts de matière 8 comportant chacun une zone amincie 9 permettant un pivotement autour d'un axe géométrique de rotation Z non parallèle à l'axe d'empilement X et entre les deux ponts de matière 8 une patte de liaison 10, configurée pour tendre à maintenir la charnière en position ouverte lorsque les deux parties articulées l'une à l'autre ont pivoté au-delà d'une certaine course angulaire, par exemple de l'ordre de 90°. La patte de liaison 10 passe par un état de contrainte maximum lorsque la course d'ouverture atteint cette valeur. Dans l'exemple considéré, l'axe Z est sensiblement perpendiculaire à l'axe X.

Bien entendu, d'autres charnières pourraient encore être utilisées, par exemple des charnières film dépourvues de patte de liaison 10 et ne comportant par exemple qu'un seul pont de matière 8.

Chaque boîtier 2, 3 ou 4 définit un logement 12 qui peut contenir un produit cosmétique P. Le produit P peut être contenu directement dans le boîtier correspondant, comme illustré à la figure 4, ou être contenu dans une coupelle 13, comme illustré à la figure 5, cette coupelle 13 pouvant par exemple être extraite si nécessaire du boîtier 4 pour procéder à son remplacement.

Les boîtiers peuvent être réalisés dans une matière plastique, notamment une matière plastique transparente ou translucide.

On voit sur les figures 5 et 6 que deux boîtiers consécutifs sont solidaires de deux pattes de préhension respectives 14 et 15 qui sont disposées diamétralement à l'opposé d'une charnière 7 et facilitent l'ouverture de la colonne à la hauteur souhaitée. Les pattes 14 et 15 viennent se positionner côte à côte lorsque les deux boîtiers correspondants sont empilés.

On voit également sur la figure 6 que les charnières 7 sont décalées angulairement les unes par rapport aux autres autour de l'axe d'empilement X. Sur la figure 6, on a représenté, dans un souci de clarté du dessin, que les deux premiers boîtiers. Le décalage des charnières 7 facilite l'accès aux pattes 14 et 15, notamment lorsque chaque boîtier présente une hauteur relativement faible.

Deux boîtiers consécutifs peuvent être reliés entre eux de diverses façons, comme on va maintenant le décrire en référence aux figures 7 à 9.

Chaque boîtier peut comporter un corps 16 et un couvercle 17 relié au corps 16 par la charnière correspondante 7, et le boîtier qui lui est immédiatement supérieur peut comporter une paroi de fond 18 qui est fixée par exemple au moyen d'une couche de colle 19 sur la face supérieure du couvercle 17, comme on l'a représenté à la figure 7. On voit en outre sur la figure 7 que le couvercle 17 peut comporter une lèvre d'étanchéité 24 destinée à s'appliquer sur la surface intérieure du corps 16 du boîtier inférieur.

D'autres moyens de fixation du boîtier supérieur sur le couvercle du boîtier inférieur peuvent être employés sans que l'on sorte du cadre de la présente invention et le boîtier supérieur peut être fixé par exemple par encliquetage, éventuellement de manière amovible, sur le couvercle du boîtier inférieur, comme illustré à la figure 8.

Sur cette figure, on voit que le boîtier supérieur peut comporter des moyens de fixation 21 destinés à coopérer avec des moyens de fixation complémentaires 22 solidaires du couvercle 17. Les moyens de fixation 21 et 22 sont configurés pour coopérer par encliquetage dans l'exemple illustré, mais ils pourraient encore coopérer par vissage ou par friction.

De préférence, la force nécessaire pour séparer le boîtier du couvercle est supérieure à celle nécessaire pour provoquer l'ouverture du couvercle.

On peut encore réaliser la paroi de fond du boîtier supérieur de manière à ce que ce dernier serve de couvercle pour le boîtier inférieur, comme illustré à la figure 9. Sur cette figure, on voit que la paroi de fond 18 du boîtier supérieur comporte une lèvre d'étanchéité 24 configurée pour s'ajuster de manière étanche sur la surface intérieure du corps du boîtier inférieur.

L'un au moins des logements 12 peut être configuré pour recevoir non pas un produit mais un organe d'application 27, comme illustré à la figure 10. Sur cette figure, on a représenté partiellement le boîtier d'extrémité 3 avec un couvercle 17 comportant une paroi 28 configurée pour permettre de loger l'organe d'application 27 dans le boîtier 3.

La colonne de boîtiers fait partie selon l'invention d'une capsule de fermeture 29 d'un récipient 30, comme illustré à la figure 11.

Une telle capsule de fermeture 29 peut comporter, comme on peut le voir à la figure 12, une jupe 32 configurée pour se visser sur un col fileté du récipient 30 et une lèvre d'étanchéité 33 destinée à venir s'appliquer contre une surface correspondante du récipient 30, afin d'obtenir une fermeture étanche de celui-ci. La partie supérieure de la capsule de fermeture est configurée de manière à former le corps 34 d'un premier boîtier de la colonne, ce corps définissant un logement 12 contenant un produit P.

On peut également, sans sortir du cadre de la présente invention, permettre la fixation amovible d'une colonne de boîtiers sur une capsule de fermeture d'un récipient, comme cela va maintenant être décrit en référence aux figures 13 à 16.

On a représenté à la figure 13 une colonne de boîtiers 2, 3, 4 similaire à celle décrite en référence aux figures 1 à 8, le boîtier 2 étant pourvu en outre de moyens de fixation sur une capsule de fermeture 39 d'un récipient 30. On a représenté sur la figure 13 le récipient 30 avec une forme différente de celle du récipient de la figure 11, pour illustrer le fait que l'invention n'était pas limitée à un récipient ayant une forme particulière.

Différents moyens de fixation du boîtier 2 sur la capsule 39 peuvent être utilisés.

Par exemple, comme illustré à la figure 14, le boîtier 2 peut être pourvu d'un filetage 40 destiné à coopérer avec un filetage correspondant 41 de la capsule 39.

On peut encore prévoir une fixation par encliquetage du boîtier 2 sur la capsule 39, comme on l'a représenté à la figure 15. Le boîtier 2 peut être pourvu à cet effet, par exemple, d'un bourrelet annulaire 43 destiné à s'encliqueter dans une gorge annulaire correspondante 44 réalisée sur la capsule 39.

On peut encore, comme illustré à la figure 16, prévoir que le boîtier comporte une partie de fixation 45 configurée pour coopérer par friction avec une surface 46 de la capsule 39.

Pour utiliser le dispositif représenté à la figure 13, l'utilisateur peut « casser » la colonne à la hauteur correspondant au produit qu'il souhaite utiliser. A titre d'exemple, on a représenté à la figure 17 la colonne « cassée » au niveau du boîtier d'extrémité 2, et à la figure 18, la colonne « cassée » au niveau d'un boîtier adjacent au boîtier 2.

Avant ou après avoir « ouvert » la colonne au niveau souhaité, l'utilisateur peut séparer la capsule 39 du récipient 30 et utiliser par exemple un organe d'application 48 solidaire du récipient 30 pour prélever le produit P contenu dans le logement qui a été ouvert, comme illustré à la figure 19. L'utilisateur peut ne prélever qu'un seul produit puis l'appliquer sur le support à traiter ou, en variante, prélever par exemple au moyen du même organe d'application 48 plusieurs produits successivement dans différents logements de la colonne, afin par exemple de créer un mélange de couleurs ou de textures.

L'un au moins des produits contenus dans les différents logements 12 de la colonne peut par exemple être composé de corps solides d'une taille relativement importante, par exemple des paillettes, qui seraient incapables de traverser l'organe d'application 48 s'ils étaient contenus dans le récipient 30, dans le cas où cet organe d'application 48 serait constitué d'un matériau poreux, par exemple une mousse. Le produit contenu dans le récipient 30 peut être par exemple un fond de teint liquide et l'utilisateur peut venir prélever avec l'organe d'application 48, dans l'un des logements, des paillettes ayant la couleur désirée.

Bien entendu, l'invention n'est pas limitée aux exemples de réalisation qui viennent d'être donnés.

En particulier, la colonne de boîtiers peut comporter un nombre de boîtiers différents de ceux des exemples illustrés, par exemple deux boîtiers seulement, ou trois boîtiers, voire quatre boîtiers.

La colonne de boîtiers peut encore être associée à un récipient sur lequel est fixé un organe d'application autre qu'une mousse, par exemple un fritté.

## Revendications

1. Récipient comportant :
- un corps de récipient (30), et
- une capsule de fermeture du récipient fixée de manière amovible au corps du récipient, **caractérisée par le fait qu'**elle comporte:
- au moins deux boîtiers (2, 3, 4) configurés de manière à pouvoir se superposer selon un axe d'empilement, et
- au moins une charnière (7) permettant de faire pivoter au moins partiellement l'un des boîtiers par rapport à l'autre autour d'un axe géométrique de rotation non parallèle à l'axe d'empilement, ces boîtiers définissant chacun un logement.

2. Récipient selon la revendication précédente, **caractérisé par le fait que** la capsule comporte au moins trois boîtiers.

3. Récipient selon l'une quelconque des deux revendications précédentes, **caractérisé par le fait qu'**au moins l'un des boîtiers est fixé de façon amovible sur le boîtier immédiatement inférieur.

4. Récipient selon l'une quelconque des revendications précédentes, **caractérisé par le fait qu'**il est configuré de telle sorte que les logements (12) puissent être ouverts indépendamment les uns des autres.

5. Récipient selon l'une quelconque des revendications précédentes, **caractérisé par le fait que** l'un des boîtiers comporte un couvercle (17), relié par la charnière (7) à ce boîtier, et **par le fait que** l'autre boîtier est fixé sur ce couvercle.

6. Récipient selon l'une quelconque des revendications 1 à 4, **caractérisé par le fait que** l'un des boîtiers est configuré pour former un couvercle de fermeture de l'autre boîtier.

7. Récipient selon l'une quelconque des revendications 1 à 5, **caractérisé par le fait que** chaque boîtier comporte un couvercle de fermeture.

8. Récipient selon la revendication précédente, **caractérisé par le fait que**, sauf pour le couvercle de dessus, chaque couvercle (17) est solidaire du boîtier qui lui est immédiatement supérieur lorsque les boîtiers sont superposés et que l'axe d'empilement est vertical.

9. Récipient selon la revendication 6, **caractérisé par le fait que**, sauf pour le boîtier le plus bas, chaque boîtier sert de couvercle de fermeture pour le boîtier qui lui est immédiatement inférieur lorsque les boîtiers sont superposés et que l'axe d'empilement est vertical.

10. Récipient selon l'une quelconque des revendications précédentes, **caractérisé par le fait qu'**au moins l'un des logements (12) est fermé d'une façon étanche lorsque les boîtiers sont superposés.

11. Récipient selon l'une quelconque des revendications précédentes, **caractérisé par le fait qu'**il comporte au moins deux charnières (7).

12. Récipient selon la revendication précédente, **caractérisé par le fait que** les charnières sont décalées angulairement autour de l'axe (X) d'empilement des boîtiers.

13. Récipient selon l'une quelconque des revendications précédentes, **caractérisé par le fait qu'**au moins l'un des logements (12) contient un produit (P), notamment un produit cosmétique ou de soin.

14. Récipient selon l'une quelconque des revendications précédentes, **caractérisé par le fait qu'**au moins l'un des logements contient un organe d'application (27).

## Claims

1. A receptacle comprising:
a receptacle body (30); and
a closure cap of the receptacle, which is fixed in removable manner to the receptacle body, **characterized by** the fact that it comprises:
at least two containers (2, 3, 4) configured in such a manner as to be superposable on a stacking axis; and
at least one hinge (7) enabling one of the containers to be pivoted relative to the other(s), at least partially, about an axis of rotation that is not parallel to the stacking axis, each container defining a housing.

2. A receptacle according to the preceding claim, **characterized by** the fact that the cap comprises at least three containers.

3. A receptacle according to any one of the two preceding claims, **characterized by** the fact that at least one of the containers is fixed in removable manner on the container immediately beneath it.

4. A receptacle according to any one of the preceding claims, **characterized by** the fact that it is configured in such a manner that the housings (12) can be opened independently of one another.

5. A receptacle according to any one of the preceding claims, **characterized by** the fact that one of the containers includes a lid (17) connected via the hinge (7) to said container, and by the fact that the other container is fixed on said lid.

6. A receptacle according to any one of the preceding claims, **characterized by** the fact that one of the containers is configured so as to form a closure lid for closing the other container.

7. A receptacle according to any one of claims 1 to 5, **characterized by** the fact that each container includes a closure lid.

8. A receptacle according to the preceding claim, **characterized by** the fact that, with the exception of the top lid, each lid (17) is secured to the container that is immediately above it when the containers are superposed and when the stacking axis is vertical.

9. A receptacle according to claim 6, **characterized by** the fact that, with the exception of the bottom container, each container serves as a closure lid for the container that is immediately beneath it when the containers are superposed and when the stacking axis is vertical.

10. A receptacle according to any one of the preceding claims, **characterized by** the fact that at least one of the housings (12) is closed in sealed manner when the containers are superposed.

11. A receptacle according to any one of the preceding claims, **characterized by** the fact that it includes at least two hinges.

12. A receptacle according to the preceding claim, **characterized by** the fact that the hinges are angularly offset around the stacking axis (X) of the containers.

13. A receptacle according to any one of the preceding claims, **characterized by** the fact that at least one of the housings (12) contains a cosmetic or a care product.

14. A receptacle according to any one of the preceding claims, **characterized by** the fact that at least one of the housings contains an applicator member (27).

## Patentansprüche

1. Behälter, umfassend:
- einen Behälterkörper (30) und
- eine Kapsel zum Verschließen des Behälters, die am Körper des Behälters lösbar befestigt ist, **dadurch gekennzeichnet, dass** sie umfasst:
- mindestens zwei Gehäuse (2, 3, 4), die so ausgebildet sind, dass sie gemäß einer Stapelachse übereinander angeordnet sein können, und
- mindestens ein Scharnier (7), das es gestattet, mindestens teilweise eines der Gehäuse bezüglich des anderen um eine zur Stapelachse nicht parallele geometrische Drehachse verschwenken zu lassen, wobei diese Gehäuse jeweils eine Kammer begrenzen.

2. Behälter nach dem vorhergehenden Anspruch, **dadurch gekennzeichnet, dass** die Kapsel mindestens drei Gehäuse umfasst.

3. Behälter nach einem der beiden vorhergehenden Ansprüche, **dadurch gekennzeichnet, dass** mindestens eines der Gehäuse an dem unmittelbar darunter befindlichen Gehäuse lösbar befestigt ist.

4. Behälter nach einem der vorhergehenden Ansprüche, **dadurch gekennzeichnet, dass** er so ausgebildet ist, dass die Kammern (12) voneinander unabhängig geöffnet werden können.

5. Behälter nach einem der vorhergehenden Ansprüche, **dadurch gekennzeichnet, dass** eines der Gehäuse einen Deckel (17) umfasst, der durch das Scharnier (7) mit diesem Gehäuse verbunden ist, und dass das andere Gehäuse an diesem Deckel befestigt ist.

6. Behälter nach einem der Ansprüche 1 bis 4, **dadurch gekennzeichnet, dass** eines der Gehäuse ausgebildet ist, um einen Deckel zum Verschließen des anderen Gehäuses zu bilden.

7. Behälter nach einem der Ansprüche 1 bis 5, **dadurch gekennzeichnet, dass** jedes Gehäuse einen Verschlussdeckel umfasst.

8. Behälter nach dem vorhergehenden Anspruch, **dadurch gekennzeichnet, dass** jeder Deckel (7), mit Ausnahme des oberen Deckels, mit dem Gehäuse fest verbunden ist, das sich unmittelbar über ihm befindet, wenn die Gehäuse übereinander angeordnet sind und wenn die Stapelachse vertikal ist.

9. Behälter nach Anspruch 6, **dadurch gekennzeichnet, dass** jedes Gehäuse, mit Ausnahme des untersten Gehäuses, als Verschlussdeckel für das Gehäuse dient, das sich unmittelbar unter ihm befindet, wenn die Gehäuse übereinander angeordnet sind und wenn die Stapelachse vertikal ist.

10. Behälter nach einem der vorhergehenden Ansprüche, **dadurch gekennzeichnet, dass** mindestens eine der Kammern (12) dicht verschlossen ist, wenn die Gehäuse übereinander angeordnet sind.

11. Behälter nach einem der vorhergehenden Ansprüche, **dadurch gekennzeichnet, dass** er mindestens zwei Scharniere (7) umfasst.

12. Behälter nach dem vorhergehenden Anspruch, **dadurch gekennzeichnet, dass** die Scharniere um die Stapelachse (X) der Gehäuse winkelmäßig versetzt sind.

13. Behälter nach einem der vorhergehenden Ansprüche, **dadurch gekennzeichnet, dass** mindestens eine der Kammern (12) ein Produkt (P), insbesondere ein kosmetisches oder Pflegeprodukt, enthält.

14. Behälter nach einem der vorhergehenden Ansprüche, **dadurch gekennzeichnet, dass** mindestens eine der Kammern ein Auftragorgan (27) enthält.
